# EUROPÄISCHE PATENTSCHRIFT

(11) **EP 0 350 620 B1**
(45) Veröffentlichungstag und Bekanntmachung des Hinweises auf die Patenterteilung: **29.04.1992**
(21) Anmeldenummer: 89110388.9
(22) Anmeldetag: 08.06.1989
(51) Int. Cl.: E01B 7/22, B28B 23/00

(54) **Verfahren zur Herstellung von Weichenschwellen aus Beton**
Method for manufacturing concrete sleepers for switch points
Méthode pour fabriquer des traverses pour aiguillages en béton

(30) Priorität: 14.07.1988 DE 3823860
(43) Veröffentlichungstag der Anmeldung: 17.01.1990
(73) Patentinhaber: Wayss & Freytag Aktiengesellschaft, D-60486 Frankfurt (DE)
(72) Erfinder: Schimpff, Frithjof, Dipl.-Ing., D-6200 Wiesbaden (DE)

(56) Entgegenhaltungen:
- US-A- 4 495 127
- DIE BUNDESBAHN, Band 9, September 1982, Seiten 647-650; H. SCHULTHEISS et al: "Erstmals bei der DB: Weiche auf Spannbetonschwellen"
- REVUE GENERALE DES CHEMINS DE FER, Februar 1986, Seiten 87-96, Gauthier-Villars, Paris, FR; J. OECONOMOS et al.: "Branchement deux voies sur plancher en béton précontraint"

## Beschreibung

Die Erfindung betrifft ein Verfahren, wie es im Oberbegriff der Ansprüche 1, 7 und 8 beschrieben ist.

Schalungen für Serienfertigteile aus Beton werden in der Regel wegen der hohen Fertigungszahlen sehr stabil und aufwendig hergestellt. Dies trifft im besonderen Maße für im Spannbett hintereinander hergestellte Weichenschwellen zu. Bei diesen werden zusätzlich sehr hohe Anforderungen an eine maßgenaue Lage der Einbauteile gestellt. Die Einbauteile werden deshalb in Bohrungen in der Schalung fixiert, die äußerst genau eingemessen werden.

Bei Schwellen liegen die Einbauteile - Dübel oder Rohrhülsen für die Schienenbefestigungsschrauben - auf der Oberseite der Schwelle. Die Oberseite der Schwelle liegt in der Schalung auf dem Schalungsboden. Das Bodenblech dient somit als Schablone für den Einbau der Einbauteile.
Bei großen Serien wird ein Bohrraster oft benutzt. Die für jeden Schwellentyp herzustellenden Schablonen beeinflussen deshalb die Kosten für die Einzelschwelle nur wenig. Bei geringen Herstellungszahlen eines Schwellentyps können die Kosten für die als Schablonen für die Einbauteile dienenden Bodenbleche die Wirtschaftlichkeit der Fertigung in Frage stellen.

Besonders kompliziert ist das Herstellen der Bohrungen in Weichenschwellenschablonen. Bei normalen Gleisschwellen kreuzen die Schienenachsen die Schwelle senkrecht. Die Einbauteile für die Befestigung der Schienen auf der Schwelle und entsprechend die sie auf dem Bodenblech der Schalung fixierenden Bohrungen liegen deshalb bei normalen Gleisschwellen auf der Mittelachse. Anders bei Weichenschwellen: Hier kreuzen die Schienenachsen unter verschiedenen in der Regel nicht rechten Winkeln die Schwellenachsen. Bisher wurden für die Befestigung auch der nicht rechtwinklig kreuzenden Schienenstränge in Achse gebohrte Rippenplatten verwendet, was in zahlreichen Achsen über die Schwellenoberfläche verstreut angeordneten Einbauteilen für die Rippenplatten-Befestigungsschrauben und entsprechende Bohrungen zur Fixierung der Einbauteile im Bodenblech der Schalung erforderte. Eine Schalung für Weichenschwellen aus Beton ist aus der DE-A-3440247 bekannt. Diese Schalung weist ein stählernes Bodenblech auf, das paßgenau zwischen Seitenteilen eingelassen ist. Das Anfertigen mit Bohrungen an anderer Stelle versehener neuer Bodenbleche und deren Einbau sind aufwendig.

Der Erfindung liegt die Aufgabe zugrunde, Verfahren zu entwickeln, nach denen ein Bodenblech einer Spannbettschalung für die Herstellung kleiner Serien von Weichenschwellen aus Beton mit unterschiedlicher Anordnung der Einbauteile wiederholt verwendbar ist. Die Aufgabe wird durch die im kennzeichnenden Teil der Ansprüche 1, 7 und 8 angegebenen Maßnahmen gelöst. Ausgestaltungen der Verfahren sind in den Unteransprüchen 2 bis 6 und 9 bis 17 angegeben. Die Ansprüche 1, 7 und 8 beschreiben drei Lösungen der gestellten Aufgabe.

Anspruch 1 beschreibt eine einfache Lösung, nach der das Bodenblech für die Fertigung eines weiteren Schwellentyps mit der zugehörigen Lochkombination vor Ort oder nach Ausbau gebohrt wird. Dieser Arbeitsgang erfordert noch erhebliche Lohnkosten. Die nicht verwendeten Bohrungen überspannt die erfindungsgemäße dünne Abdeckung aus einem zähen Material auf Grund der gewählten Dicke und Festigkeit unter Betonierdruck schadlos. Sie wird für jeden neuen Fertigteiltyp neu angefertigt und ist ohne großen Aufwand herstellbar. Die Markierungen für die Positionen der Einbauteile können mit Computerhilfe auf ihr eingezeichnet werden, so daß die Abdeckung bereits für die Bohrungen als Schablone dienen kann. Die Anfertigung einer solchen Abdeckung aus dünnem Blech, Kunststoff oder synthetischem Papier ist erheblich kostengünstiger als eine Neuanfertigung des stählernen Bodenblechs für die Schalung.

Durch das Verfahren nach Anspruch 7 wird das Bodenblech von vornherein mit den Bohrungen aller Fertigteiltypen, für die es eingesetzt werden soll, in einem Arbeitsgang - möglichst elektronisch programmgesteuert - vor dem Einbau in die Schalung gebohrt und durch Pfropfen - z. B. aus Kunststoff- oder durch eine Spachtelung provisorisch geschlossen. In einem zweiten Arbeitsgang müssen dann die für die jeweilige Fertigung eines bestimmten Schwellentyps erforderlichen Bohrungen im Bodenblech aufgesucht, geöffnet und mit Haltevorrichtungen für die Einbauteile - in diesem Fall die Rohrhülsen - besetzt werden. Dieses Aufsuchen kann nach Anspruch 10 mit Suchschablonen oder auch durch elektronisch programmgesteuerte Vorrichtungen geschehen. Das Verfahren nach Anspruch 7 vermeidet spätere Bohrarbeiten am Bodenblech, beschränkt jedoch seine Verwendung auf die Schwellentypen, mit deren Lochkombinationen es verbohrt ist.

Völlig unabhängig von einer vorherigen Festlegung der Schwellentypen ist man bei einem Verfahren entsprechend den Ansprüchen 8 und 9. Das Bodenblech wird in einem festgelegten - Raster - zweckmäßig auf der Mitteelachse und/oder zu dieser parallelen Achsen und in gleichen Abständen - mit Bohrungen bzw. einem durchlaufenden Schlitz versehen. Damit können die Haltevorrichtungen für die Rohrhülsen in der Weichenschwelle und die Verschraubungen für die Rippenplatten nur noch an bestimmten Punkten der Weichenschwelle angeordnet werden. Diese Punkte müssen nicht unbedingt Punkte sein, die in Längsachse der Rippenplatte liegen.
Die Anwendung des Verfahrens nach den Ansprüchen 8 und 9 erfordert daher u. U. an den Rippenplatten geringe Abweichungen der Bohrungen aus der Mittelachse, nämlich insoweit, als bei der Fertigung der Schwelle keine Rasterbohrung des Bodenblechs unmittelbar von einer in Mittelachse der Rippenplatte angeordneten Bohrung abdeckbar ist.

Gegenüber dem Verfahren nach Anspruch 7, bei dem durch ein Schalungsblech jeweils nur die Länge eines Fertigteils im Spannbett abgedeckt wird und die Schalungsbleche durch Abstellvorrichtungen getrennt sind, kann nach den Verfahren nach den Ansprüchen 8 bzw. 9 die Länge von mehreren Fertigteilen oder des ganzen Spannbetts durch Schalungsbleche nach den Ansprüchen 16 bzw. 17 abgedeckt werden. Die Abstellvorrichtungen werden in diesem Fall auf das Bodenblech aufgesetzt. Durch die Verfahren nach den Ansprüchen 8 und 9 wird eine Automatisierung des Einbaus der Abstellvorrichtungen und der Einbauteile in die Schalung ermöglicht.

Die Erfindung wird durch die Fig. 1 bis 8 erläutert. Es zeigen:
Fig. 1 ein Spannbett mit hergestellten Serienfertigteilen im Schnitt,
Fig. 2 eine auf das Bodenblech aufgeklebte Abdeckung nach Anspruch 1 in der Aufsicht, Fig. 3 einen vertikalen Schnitt durch Abdeckung und
Bodenblech der Fig. 2,
Fig. 4 eine Aufsicht auf ein nach Anspruch 1 hergestelltes Bodenblech,
Fig. 5 die Suchschablone für einen bestimmten Weichenschwellentyp B, mit deren Hilfe die zu diesem Typ gehörigen Bohrungen aufgesucht, geöffnet und mit Haltevorrichtungen besetzt werden können,
Fig. 6 eine Aufsicht auf ein nach Anspruch 8 hergestelltes und nach Anspruch 16 durchlaufendes Bodenblech,
Fig. 7 die Suchschablone zum Aufsuchen und Öffnen der zu einem bestimmten Schwellentyp K in einem Bodenblech nach Fig. 6 gehörigen Bohrungen, in die dann die zugehörigen Haltevorrichtungen einsetzbar sind,
Fig. 8 eine exzentrisch zur Längsachse gebohrte Rippenplatte nach Anspruch 8.

In einer Fertigungsanlage 1 für Betonfertigteile im Spannbett werden Weichenschwellen 2 zwischen Seitenschalungen auf Bodenblechen 3 hintereinander hergestellt. Hintereinander angeordnete Schwellen werden durch Abstellvorrichtungen 9 in der Schalung abgegrenzt. In den Bodenblechen 3 fixieren Bohrungen 4 die Position von Einbauteilen 5 in den Weichenschwellen 2.

Die Figuren 2 und 3 zeigen eine Abdeckung 6 des Bodenblechs 3 nach Anspruch 1, auf der die zugehörigen neuen Positionen der Einbauteile markiert sind. Diese beispielsweise aufgeklebte Abdeckung 6 überdeckt die Bohrungen 7 des Bodenblechs 3 aus vorausgegangenen Verwendungen. An den vorher auf der Abdeckung 6 aufgebrachten Markierungen 8 werden durch die Abdeckung 6 hindurch deckungsgleich im Bodenblech 3 die Bohrungen 9 der Lochkombinationen für die Positionen der Einbauteile der neuen Verwendung hergestellt.

Das Bodenblech 3 nach Anspruch 7 im in den Figuren 4 und 5 dargestellten Beispiel weist die Bohrungen A₁-Aₘ, B₁-Bₙ, C₁-Cᵣ usw. auf. Das Bodenblech 3 deckt nur die Länge einer Schwelle im Spannbett ab. Zwischen den Bodenblechen 3 werden Abstellvorrichtungen 9 eingesetzt. Mit Hilfe einer Suchschablone 10 können die zu einem betimmten Schwellentyp B gehörigen Bohrungen B₁-Bₙ gefunden werden. Die Suchschablone 10 wird mit Hilfe von Justiermarken 11, die sowohl auf dem Bodenblech wie auch auf der Suchschablone markiert sind, einjustiert. Die zum Schwellentyp B gehörigen Bohrungen B₁-Bₘ sind im Umfeld der übrigen Bohrungen A₁-Aₘ, C₁ Cᵣ usw. angegeben und besonders gekennzeichnet. Sie sind somit im Umfeld der übrigen Bohrungen eindeutig auffindbar und die Pfropfen können aus diesen Bohrungen entfernt und die Haltevorrichtungen für die Rohrhülsen eingebaut werden.

Auf dem Bohrraster des Bodenblechs 3 ist der Umriß 12 einer normalen in Längsachse 13 mit Bohrungen versehenen Rippenplatte eingetragen.

Die Figuren 6 und 7 zeigen ein in festgelegtem Raster mit Bohrungen 25 versehenes durchlaufendes Bodenblech 21. Die Bohrungen 25 sind in der Mittelachse 26 mit untereinander gleichem Abstand angeordnet. Eine Suchschablone 14 wird mit Hilfe von Justiermarken 15, die sowohl auf dem Bodenblech 21 wie auf der Suchschablone 14 markiert sind, auf dem Bodenblech 21 einjustiert. Die zum Schwellentyp K gehörigen Bohrungen K₁-Kₘ sind im Umfeld der übrigen anderen Schwellentypen zugeordneten Bohrungen I₁-Iₘ, L₁-Lᵣ usw. angegeben und besonders gekennzeichnet. Sie können so aus den übrigen Bohrungen eindeutig herausgefunden, von dem Verschlußpfropfen befreit und mit Rohrhülsen bzw. Haltevorrichtungen für den Einbau der Rohrhülsen besetzt werden. In gleicher Weise werden die zur Fixierung der Abstellvorrichtungen 9 erforderlichen Bohrungen 22 aufgesucht. Auf dem Bohrraster des Bodenblechs 21 ist der Umriß 16 einer besonders gebohrten Rippenplatte 17 nach Anspruch 15 eingetragen. Die Bohrungen 23,24 liegen nicht auf der Mittelachse 18 der Rippenplatte 17, sondern um die in der Regel differierenden Maße 19,220 außer der Achse, um mit den zugehörigen Rasterbohrungen K₁,K₂ in Deckung zu kommen.

## Patentansprüche

1. Verfahren zur Herstellung von Weichenschwellen aus Beton in einer Spannbettschalung, deren Bodenblech Bohrungen aufweist, durch die Mittel hindurchführbar sind, mit denen die Haltevorrichtungen für die Einbauteile in der Schwellenoberfläche während des Betonierens fixiert werden, und die für Schwellen mit unterschiedlichen Einzellängen und mit unterschiedlicher Anordnung der Einbauteile wiederholt einsetzbar ist, **dadurch** **gekennzeichnet,** daß nach der ersten Verwendung des Bodenblechs (3) für jede weitere Verwendung eine dünne Abdeckung (6) unverschieblich auf dem Bodenblech (3) aufgebracht wird, die die Bohrungen (7) früherer Verwendungen abdeckt und, abhängig vom jeweils verwendeten Material, so dick gehalten ist, daß sie unter Belastung durch den Druck des frischen Betons bei der Fertigteilherstellung die überdeckten Bohrungen (7) ohne Schaden überspannt, und auf der die für die jeweils neue Verwendung zutreffenden Positionen (8) der Haltevorrichtungen markiert sind, so daß die Abdeckung für die der neuen Verwendung entsprechenden Bohrungen als Schablone dient.

2. Verfahren nach Anspruch 1, **dadurch gekennzeichnet,** daß die Markierungen für die Positionen der Haltevorrichtungen mit Hilfe eines Computers auf die Abdeckung übertragen werden.

3. Verfahren nach Anspruch 1 oder 2, **dadurch gekennzeichnet,** daß die Abdeckung aus Metallblech besteht.

4. Verfahren nach Anspruch 1 oder 2, **dadurch gekennzeichnet,** daß die Abdeckung aus Kunststoff besteht.

5. Verfahren nach Anspruch 1 oder 2, **dadurch gekennzeichnet,** daß die Abdeckung aus selbstklebender Folie besteht.

6. Verfahren nach Anspruch 1 oder 2, **dadurch gekennzeichnet,** daß die Abdeckung aus synthetischem Papier besteht.

7. Verfahren zur Herstellung von Weichenschwellen aus Beton in einer Spannbettschalung, deren Bodenblech Bohrungen aufweist, durch die Mittel hindurchführbar sind, mit denen die Haltevorrichtungen für die Einbauteile in der Schwellenoberfläche während des Betonierens fixiert werden, und die für Schwellen mit unterschiedlichen Einzellängen und mit unterschiedlicher Anordnung der Einbauteile wiederholt einsetzbar ist, **dadurch gekennzeichnet,**
○ daß das Bodenblech (3) vor seinem Einbau in die Schalung mit Bohrungen (A,B,C) für mehrere Schwellentypen versehen wird,
○ daß die Bohrungen (A,B,C) durch geeignete Mittel provisorisch geschlossen werden und
○ daß die zur Fertigung einer bestimmten Schwellentype benötigte Bohrungskombination mit bestimmten Suchverfahren gefunden und von ihrem provisorischen Verschluß befreit wird,

8. Verfahren zur Herstellung von Weichenschwellen aus Beton in einer Spannbettschalung, deren Bodenblech Bohrungen aufweist, durch die Mittel hindurchführbar sind, mit denen die Haltevorrichtungen für die Einbauteile in der Schwellenoberfläche während des Betonierens fixiert werden, und die für Schwellen mit unterschiedlichen Einzellängen und mit unterschiedlicher Anordnung der Einbauteile wiederholt einsetzbar ist, **dadurch gekennzeichnet,**
○ daß das Bodenblech (21) mit in festgelegtem Raster - zweckmäßig mit auf der Längsachse (26) und/oder dazu parallelen Achsen - in bestimmtem Abstand mit Bohrungen (25) versehen wird,
○ daß die Bohrungen (25) durch geeignete Mittel provisorisch geschlossen werden und
○ daß die für die Fertigung einer bestimmten Fertigteiltype benötigte Bohrungskombination (K) mit bestimmten Suchverfahren gefuVerschlußnden und von dem provisorischenn Verschluß befreit wird.

9. Verfahren nach Anspruch 8 **dadurch gekennzeichnet**, daß anstelle der in der Längsachse und/oder einer dazu parallelen Achse angeordneten Bohrlochreihen ein durchgehender Schlitz ausgebildet wird,

10. Verfahren nach einem der Ansprüche 7 oder 8 **dadurch gekennzeichnet,** daß zum Auffinden der für die Herstellung des Bodenblechs (3,21) einer bestimmten Fertigteiltype benötigten Bohrungskombination
○ für jede Fertigteiltype eine Suchschablone (10,14) hergestellt wird, auf der alle in dem Bodenblech befindlichen Bohrungen (A,B,C bzw. J,K,L) enthalten und die zu dem bestimmten Fertigteiltyp gehörigen Bohrungen (B bzw. K) besonders gekennzeichnet sind,
○ die Suchschablone (10,14) von Hand mit Hilfe von auf der Schablone und dem Bodenblech (3,21) übereinstimmend eingetragenen Markierungen (11,15) auf dem Bodenblech (3,21) ausgerichtet wird, wobei die Bohrbilder (B bzw. K) der Schablone mit den Bohrungen (B bzw. K) des Bodenblechs (3,21) in Deckung kommen und
○ an den besonders gekennzeichneten Bohrpunkten (B bzw. K) der Suchschablone (10,14) die Verschlüsse aus den darunter liegenden provisorisch geschlossenen Bohrungen (B bzw. K) des Schalungsblechs ausgestoßen werden.

11. Verfahren nach einem der Ansprüche 7 bis 10 **dadurch gekennzeichnet,** daß die verwendeten Suchschablonen (10,14) programmgesteuert geplottet werden.

12. Verfahren nach einem der Ansprüche 7 bis 11 **dadurch gekennzeichnet,** daß die Bohrungen (A,B,C bzw. JKL) im Schalungsblech durch programmgesteuerte Automaten hergestellt werden,

13. Verfahren nach einem der Ansprüche 7 bis 12 **dadurch gekennzeichnet**, daß die für eine bestimmte Fertigteiltype benötigte Bohrungskombination durch programmgesteuerte Automaten aufgesucht und von ihrem provisorischen Verschluß befreit wird,

14. Verfahren nach Anspruch 13 **dadurch gekennzeichnet,** daß die Einbauteile bzw. Haltevorrichtungen für die Einbauteile von programmgesteuerten Automaten in die Bohrungen des Bodenblechs eingesetzt werden,

15. Rippenplatte zur Verwendung bei nach dem Verfahren nach den Ansprüchen 8 und 9 hergestellten Weichenschwellen **dadurch gekennzeichnet,** daß die Bohrungen (23, 24) exzentrisch zur Längsachse (18) der Rippenplatte (17) angeordnet sind,

16. Bodenblech zur Verwendung bei einem der Verfahren nach den Ansprüchen 8 und 9 **dadurch gekennzeichnet,** daß es über mehrere in der Schalung hintereinander liegende Fertigteile hinwegläuft,

17. Schalungsblech zur Verwendung bei einem der Verfahren nach den Ansprüchen 8 und 9 **dadurch gekennzeichnet,** daß es über die volle Länge des Spannbetts durchläuft.

## Claims

1. Method for manufacturing concrete sleepers for switch points in a prestressing-bed casing, whose bottom plate has holes through which means can be inserted by which the fastening devices for the construction components are fixed to the surface of the sleeper during the pouring of the concrete and which are repeatedly insertable for sleepers with various individual lengths and various arrangements of the construction components, characterized in that after the first use of the bottom plate (3), for each further use a thin covering (6) is applied undisplaceably onto the bottom plate (3), which covers the holes (7) of the previous use, and, depending on the respective material used, is thick enough to extend over the covered holes (7) without damage under load by the pressure of the fresh concrete during the finishing operation and on which are marked the positions (8) of the fastening devices corresponding to the new use so that the covering serves as a template for the holes corresponding to the new application.

2. Method according to Claim 1, characterized in that the markings for the positions of the fastening devices are transferred to the covering with the assistance of a computer.

3. Method according to Claim 1 or 2 characterized in that the covering consists of sheet metal.

4. Method according to Claim 1 or 2 characterized in that the covering consists of plastic material.

5. Method according to Claim 1 or 2 characterized in that the covering consists of self-adhesive foil.

6. Method according to Claim 1 or 2 characterized in that the covering consists of synthetic-fiber paper.

7. Method for manufacturing concrete sleepers for switch points in a prestressing-bed casing, whose bottom plate has holes through which means can be inserted by which the fastening devices for the construction components are fixed to the surface of the sleeper during the pouring of the concrete and which are repeatedly insertable for sleepers with various individual lengths and various arrangements of the construction components, characterized in that
○ prior to its insertion in the casing, the bottom plate (3) is provided with holes (A, B, C) for several types of sleepers,
○ the holes (A, B, C) can be provisionally closed by suitable means, and
○ the hole combination required for the production of a particular type of sleeper is found by certain searching procedures and freed of its provisional closure.

8. Method for manufacturing concrete sleepers for switch points in a prestressing-bed casing, whose bottom plate has holes through which means can be inserted by which the fastening devices for the construction components are fixed to the surface of the sleeper during the pouring of the concrete and which are repeatedly insertable for sleepers with various individual lengths and various arrangements of the constructions components, characterized in that
○ the bottom plate (21) is provided with holes (25) in a fixed pattern - expediently arranged on the longitudinal axis (26) and/or on axes parallel thereto - and at specified intervals,
○ the holes (25) are provisionally closed by suitable means, and
○ the hole combination (K) required for the production of a particular type of finished part is found by certain searching procedures and freed of the provisionl closure.

9. Method according to Claim 8 characterized in that instead of the rows of holes on the longitudinal axis and/or on an axis running parallel thereto, a through slot is provided.

10. Method according to any one of Claims 7 or 8, characterized in that for finding the hole combination required for the production of the bottom plate (3, 21) of a particular finished part,
○ for each type of finished part a search template (10, 14) is produced, containing all the holes (A, B, C or J, K, L) existing in the bottom plate and the holes pertaining to the particular type of finished part (B or K) are marked in a special way,
○ the search template (10, 14) is manually positioned on the bottom plate (3, 21) with the help of marks (11, 15) entered correspondingly on the template and the bottom plate (3, 21), the hole images (B or K) of the template registering with the holes (B or K) of the bottom plate (3, 21), and
○ at the specially marked hole points (B or K) of the search template (10, 14), the closures are removed from the under-lying provisionally closed holes (B or K) of the casing sheet.

11. Method according to any one of Claims 7 to 10, characterized in that the used search templates (10, 14) are plotted under program control.

12. Method according to any one of Claims 7 to 11, characterized in that the holes (A, B, C or J, K, L) are made in the casing plate by program-controlled automatic equipment.

13. Method according to any one of Claims 7 to 12, characterized in that the hole combination required for a particular type of finished part is found by programcontrolled automatic equipment and freed of its provisional closing means.

14. Method according to Claim 13, characterized in that the construction components, or the fastening devices for the construction components, are inserted in the holes of the bottom plate by program-controlled automatic equipment.

15. Method according to any one of Claims 8 or 9, characterized in that ribbed plates (17) exhibiting holes (23, 24), which are arranged eccentrically of the longitudinal axis (18) of the ribbed plate (17), are used.

16. Method according to any one of Claims 8 or 9, characterized in that the bottom plate (21) runs under several finished parts lying in succession in the casing.

17. Method according to any one of Claims 8 or 9, characterized in that the bottom plate (21) runs over the entire length of the prestressing bed.

## Revendications

1. Méthode pour fabriquer des traverses pour aiguillages en béton dans un coffrage à banc de précontrainte, dont la tôle de fond présente des trous à travers lesquels peuvent être introduits, au moment du moulage du béton, des moyens avec lesquels peuvent être fixés des dispositifs de maintien de pièces incorporées pour le montage à la face supérieure de la traverse, tôle qui est utilisable à nouveau pour des traverses ayant des longueurs propres différentes et une disposition différente des pièces incorporées, caractérisée en ce que, après la première utilisation de la tôle de fond (3) pour chaque autre utilisation, une couverture mince (6) inamovible est disposée sur la tôle de fond, qui couvre les trous (7) des utilisations antérieures et qui, en fonction du matériau respectif employé, est tenue à une épaisseur telle que, sous la charge du béton frais lors de la production d'éléments préfabriqués, elle s'étend sans inconvénients au-dessus des trous (7) couverts, et sur laquelle sont repérées les positions (8) des dispositifs de fixation relatifs à la nouvelle utilisation de sorte que la couverture serve de gabarit pour les trous relatifs à la nouvelle utilisation.

2. Méthode selon la revendication 1, caractérisée en ce que les repères de positions des dispositifs de fixation sont transférés sur la couverture à l'aide d'un ordinateur.

3. Méthode selon la revendication 1 ou 2, caractérisée en ce que la couverture est en tôle métallique.

4. Méthode selon la revendication 1 ou 2, caractérisée en ce que la couverture est en matière plastique.

5. Méthode selon la revendication 1 ou 2, caractérisée en ce que la couverture est constituée par une feuille autocollante.

6. Méthode selon la revendication 1 ou 2, caractérisée en ce que la couverture est en papier synthétique.

7. Méthode pour fabriquer des traverses pour aiguillages en béton dans un coffrage à banc de précontrainte dont la tôle de fond présente des trous à travers lequels peuvent être introduits au moment du moulage du béton des moyens avec lequels peuvent être fixés des dispositifs de maintien de pièces incorporées pour montage à la surface de la traverse, tôle qui est utilisable à nouveau pour des traverses ayant des longueurs propres différentes, et une disposition différente des pièces incorporées, caractérisée en ce que
○ la tôle de fond (3) est pourvue, avant sa mise en place dans le coffrage, de trous (A, B, C) pour plusieurs types de traverses.
○ les trous (A, B, C) sont obturés provisoirement par un moyen approprié.
○ la combinaison des trous nécessaire à la fabrication d'un type déterminé de traverse est trouvée au moyen d'un procédé de recherche déterminé et elle est libéreée de son obturation provisoire.

8. Méthode pour fabriquer des traverses pour aiguillages en béton dans un coffrage à banc de précontrainte dont la tôle de fond présente des trous à travers lequels peuvent être introduits au moment du moulage du béton des moyens avec lequels peuvent être fixés des dispositifs de maintien de pièces incorporées pour montage à la surface de la traverse, tôle qui est utilisable à nouveau pour des traverses ayant des longueurs propres différentes, et une disposition différente des pièces incorporées, caractérisée en ce que
○ la tôle de fond (21) est prévue avec des trous (25) en réseau défini avantageusement avec un espacement déterminé sur un axe longitudinal (26) et/ou sur des axes parallèles à celui-ci.
○ les trous (25) sont obturés provisoirement par un moyen approprié.
○ la combinaison des trous (K) nécessaire à la fabrication d'un type déterminé de pièce préfabriquée est trouvée au moyen d'un procédé de recherche déterminé et elle est libérée de l'obturation provisoire.

9. Méthode selon la revendication 8, caractérisée en ce qu'une fente continue est réalisée à la place de rangées de trous disposés sur l'axe longitudinal et/ou sur un axe parallèle à celui-ci.

10. Méthode selon l'une des revendications 7 ou 8, caractérisée en ce que, pour trouver la combinaison des trous nécessaire à la fabrication de la tôle de fond (3, 21) d'un type déterminé de pièce préfabriquée:
○ pour chaque type de pièce préfabriquée, un gabarit de recherche (10, 14) est fabriqué qui comprend tous les trous se trouvant sur la tôle de fond (A, B, C ou J, K, L), les trous (B ou K) appartenant au type déterminé de pièce préfabriquée sont caractérisés spécialement,
○ le gabarit de recherche (10, 14) est disposé à la main sur la tôle de fond (3, 21) à l'aide de repères concordants (11, 15) reportés sur le gabarit et sur la tôle de fond, de telle sorte que le schéma des trous (B ou K) du gabarit vient couvrir les trous (B ou K) de la tôle de fond (3, 21) et
○ aux point de perçage (B ou K) spécialement caractérisés du gabarit de recherche (10, 14), les obturations sont expulsées des trous (B ou K) obturés provisoirement de la tôle du coffrage se trouvant en dessous.

11. Méthode selon l'une des revendications 7 à 10, caractérisée en ce que les gabarits de recherche utilisés (10, 14) sont tracés sous la commande d'un programme.

12. Méthode selon l'une des revendications 7 à 11, caractérisée en ce que le trous (A, B, C ou J, K, L) sont réalisés dans la tôle du coffrage par des automates commandés par un programme.

13. Méthode selon l'une des revendications 7 à 12, caractérisée en ce que la combinaison des trous nécessaire à un type déterminé de pièce préfabriquée est recherchée par un automate commandé par un programme et libérée de son obturation provisoire.

14. Méthode selon la revendication 13, caractérisée en ce que les pièces incorporées ou les dispositifs de maintien pour des pièces incorporées sont mis en place dans les trous de la tôle de fond par des automates commandés par un programme.

15. Méthode selon l'une des revendications 8 ou 9, caractérisée en ce que des plaques à nervures (17) avec des trous (23, 24) sont utilisées qui sont disposés excentriquement par rapport à l'axe longitudinal (18) de la plaque à nervures (17).

16. Méthode selon l'une des revendications 8 ou 9, caractérisée en ce que la tôle de fond (21) se prolonge au-dessous de plusieurs pièces préfabriquées se trouvant les unes après les autres dans le coffrage.

17. Méthode selon l'une des revendications 8 ou 9, caractérisée en ce que la tôle de fond (21) se prolonge sur la totalité de la longueur du banc de précontrainte.
